# FASCICULE DE BREVET EUROPEEN

(11) **EP 4 592 491 B1**
(45) Date de publication et mention de la délivrance du brevet: **13.05.2026**
(21) Numéro de dépôt: 25152345.2
(22) Date de dépôt: 16.01.2025
(51) Int. Cl.: E06B 9/32, E06B 9/68

(54) **PROCÉDÉ DE PILOTAGE AUTOMATISÉ DE LA FERMETURE CANICULAIRE D'UN VOLET NON SOLAIRE**
VERFAHREN ZUR AUTOMATISIERTEN STEUERUNG DES HITZEVERSCHLUSSES EINES NICHT SOLARBETRIEBENEN FENSTERLADENS
METHOD FOR AUTOMATED CONTROL OF THE CANICULAR CLOSURE OF A NON-SOLAR SHUTTER

(30) Priorité: 26.01.2024 FR 2400784
(43) Date de publication de la demande: 30.07.2025
(73) Titulaire: BHG, 68100 Mulhouse (FR)
(72) Inventeur: DELPY, Vincent, 68510 Sierentz (FR); LECOMTE, Rémy, 68870 Bartenheim (FR); PERSONNIER, Janick, 68130 Altkirch (FR); STRITT, Arnaud, 68680 Kembs (FR); FRITSCH, Thomas, 67800 Hoenheim (FR)
(74) Mandataire: Cabinet Bleger-Rhein-Poupon

(56) Documents cités:
- EP-B1- 2 682 824
- EP-B1- 3 161 552
- WO-A1-2013/032532
- US-B2- 10 859 985

## Description

La présente invention concerne un procédé de pilotage de la fermeture dite caniculaire d'un volet non solaire motorisé, assurant un déplacement automatisé de ce volet en cas de canicule avérée. L'objectif est de rendre automatique la fermeture du volet via une gestion selon un mode dit caniculaire, notamment fonction de l'élévation de la température, la fermeture ne devant intervenir que si les conditions climatiques sont considérées comme caractéristiques d'une canicule. Le but le plus immédiat de l'invention est d'améliorer le confort de vie dans une habitation, dans la perspective plus que jamais d'actualité de la survenue d'épisodes caniculaires. Secondairement, dans l'hypothèse d'un bâtiment équipé d'installations de climatisation, une bonne gestion du positionnement des volets solaires peut induire des économies d'énergie en réduisant les besoins de climatisation pendant les étés chauds.

Les volets motorisés concernés par l'invention sont équipés d'un moteur électrique d'entrainement relié à la tension du secteur, le moteur étant par ailleurs raccordé à une unité de pilotage, en général une carte électronique qui regroupe les composants permettant le traitement des informations en vue de la commande du moteur. Le document US 10859985 B2 décrit un procédé de pilotage automatisé de la fermeture d'un volet non solaire entraîné par un moteur électrique, le moteur étant connecté à une unité de pilotage munie de moyens de télécommunication, et commandable au moyen d'une télécommande individuelle apte à être programmée par l'utilisateur entre un mode de fonctionnement automatisé et un mode de fonctionnement non automatisé du volet, une télécommande supplémentaire étant associée au volet, ladite télécommande comportant des moyens de mesure de la température ambiante, où le procédé comporte la mesure, à intervalle régulier, de la température ambiante par la télécommande supplémentaire. Des procédés de fermeture caniculaire de volets sont déjà connus notamment pour des volets dits solaires entraînés par un moteur alimenté par de l'énergie solaire obtenue via des panneaux solaires auxquels on adjoint un capteur d'irradiance solaire pour les besoins de sa commande. Dans ce cas, ce sont en effet les mesures de l'irradiance solaire qui sont utilisées pour déterminer l'existence de conditions caniculaires enclenchant la fermeture du volet.

Pour les volets non solaires cibles de l'invention, qui peuvent être connectés à une centrale domotique, une fermeture automatisée dite crépusculaire est connue, programmable sur la base d'une horloge qui commande la fermeture des volets connectés à un moment préprogrammé, par exemple renseigné par l'utilisateur et qui correspond en théorie à une heure proche du coucher du soleil. Il s'agit par conséquent d'une programmation horaire. Si la centrale domotique est reliée au réseau internet, une automatisation de la fermeture des volets peut éventuellement être programmée en fonction de la température prévue par les services météorologiques pour la région, donnée accessible sur ledit réseau. L'automatisation qui peut en résulter ne relève alors pas d'un paramètre mesuré à l'endroit de l'implantation des volets, mais d'une valeur de contrôle de test purement théorique et dématérialisée.

L'automatisation, si elle est programmée sur une telle base, souffre cependant d'un défaut de précision, une température de prévision météorologique n'étant pas fidèle à la réalité du terrain. Surtout, un programme de ce type peine à rendre correctement compte de l'émergence de caractéristiques caniculaires à un moment et en un endroit, car une température prévue dans une région ne rend jamais compte des nombreuses particularités potentielles des locaux d'habitation dont les volets doivent être commandés. Ces particularités peuvent être architecturales, avec la profondeur des murs et la répartition/taille des fenêtres, situationnelles avec l'orientation des baies (nord/sud) ou l'implantation du bâtiment (emplacement boisé ou non) etc. : on pourrait multiplier les exemples de différences qui nécessite un traitement caniculaire différent d'habitations situées dans un même lieu, et en rendent par conséquent l'automatisation très dépendante du contexte. A cet égard, il semble évident de dire que la température ambiante mesurée à l'intérieure d'un bâtiment, donc directement ressentie par les habitants que l'on cherche à protéger des rigueurs de la canicule, doit être un facteur essentiel à prendre en compte.

L'objectif de la présente invention est par conséquent de proposer une évaluation des conditions de canicule propre à chaque habitation, afin de mettre en œuvre un traitement de l'automatisation qui soit le plus adapté possible à la réalité, celle que vivent les personnes qui logent dans les bâtiments soumis à des températures élevées. Dans cette perspective, le procédé de l'invention a pour objectif de prendre comme valeur de référence la température ambiante dans la partie du bâtiment dont la fermeture caniculaire des volets doit être automatisée.

A cet effet, l'invention consiste en un procédé de pilotage automatisé de la fermeture caniculaire d'un volet non solaire, classiquement entraîné par un moteur électrique, le moteur étant connecté à une unité de pilotage munie de moyens de télécommunication, et commandable au moyen d'une télécommande individuelle apte à être programmée par l'utilisateur entre un mode de fonctionnement automatisé et un mode de fonctionnement non automatisé du volet, une télécommande supplémentaire étant associée - dans le procédé de l'invention - au volet, ladite télécommande supplémentaire comportant des moyens de mesure de la température ambiante.

Selon la présente invention, le procédé est tel qu'il comporte :
- la mesure, à intervalle régulier, de la température ambiante T_{amb} par la télécommande supplémentaire ;
- la détermination de conditions définies comme étant caniculaires, si la température ambiante T_{amb} mesurée répond aux caractéristiques suivantes :
   o la température ambiante T_{amb} > Δ + T_{amb min}, avec Δ = 1 si la température ambiante minimale T_{amb min} ≥ 24° C ou Δ = 2 si la température ambiante minimale 22° C ≤ T_{amb min} < 24° C ; ou
   o la température ambiante T_{amb} > 26° C ;
      - la détermination que la saison en cours présente des températures élevées, si la température ambiante mesurée satisfait aux caractéristiques suivantes :
   o la moyenne calculée sur une durée prédéterminée des températures ambiantes respectivement minimales T_{amb min} et maximales T_{amb max} est supérieure à une valeur seuil respectivement T_{s min} et T_{s max} ;
      - si les conditions sont déterminées comme étant caniculaires et si la saison en cours est déterminée comme présentant des températures élevées, l'envoi au moteur par l'unité de pilotage d'une trame de fermeture caniculaire.

Le procédé de pilotage de l'invention est remarquable en ce qu'il ne s'appuie que sur la température ambiante dans un local d'habitation, ce qui simplifie les mesures mais complexifie dans le même temps l'évaluation de l'existence d'une situation de canicule. Dans l'approche de l'invention, il ne suffit en effet pas de déterminer l'existence d'une température ambiante élevée, car on peut se trouver dans le cas d'une température intérieure (qui est la température ambiante au sens de l'invention) qui l'est si l'habitat est bien chauffé, par exemple en plein hiver. Outre un mécanisme de correction qui porte sur la température ambiante mesurée, l'invention introduit une condition supplémentaire qui est celle de la détermination de la saison en cours, pour s'assurer qu'une montée des températures signifie qu'il s'agit bien d'une canicule.

La température d'un local étant bien évidemment changeante selon l'heure de la journée, la détermination des conditions caniculaires au sens de l'invention s'appuie sur une température ambiante minimale T_{amb min} dans l'habitat, avec correction s'il y a lieu par addition d'un facteur Δ qui varie selon la température ambiante mesurée. Ce facteur est égal à un (1) ou deux (2), selon que la température ambiante est plus ou moins modérée, sachant que selon l'invention cette température ambiante doit toujours être supérieure à 22° C pour que la détermination de conditions caniculaires puisse être entreprise. Il est à noter que les valeurs T_{amb min} et T_{amb max} présentent une tolérance de 1° C.

Pour la détermination de la saison en cours - en fait la vérification qu'il y a bien des températures élevées à l'extérieur sur la durée - au moyen des températures ambiantes, en vue d'éviter la fermeture caniculaire d'un volet en plein hiver dans un appartement surchauffé, le procédé de l'invention se base sur l'établissement de moyennes portant sur des températures ambiantes les plus basse et les plus hautes sur une durée statistiquement significative, valeurs moyennes qui sont ensuite comparées à des seuils prédéterminés. Il faut en effet pouvoir confirmer que le phénomène climatique à l'origine des températures minimales et maximales mesurées n'est pas un épiphénomène ou un pic dépourvu de durée significative.

Selon l'invention, la valeur minimale seuil T_{s min} est comprise entre 19° C et 21° C, et de préférence égale à 20° C, et la valeur maximale seuil T_{s max} est comprise entre 24° C et 26°C, et de préférence égale à 25°C. Si, pendant toute la durée significative prédéterminée par le procédé de l'invention, les températures ambiantes minimales et maximales sont supérieures à ces valeurs seuil, cela signifie que lesdites températures ambiantes ne relèvent pas simplement d'un chauffage interne d'un local d'habitation ni d'un bref pic de température.

Il est à noter qu'au sens de l'invention, les températures ambiantes respectivement minimale T_{amb min} et maximale T_{amb max} sont déterminée par des mesures successives de la température ambiante T_{amb} pendant une période de 24h, la valeur retenue pour la température ambiante minimale T_{amb min} étant la température la plus basse relevée sur cette période et la valeur retenue pour la température ambiante maximale T_{amb max} étant la température la plus haute sur cette période.

La durée que l'on a qualifiée auparavant de significative pour déterminer que la saison en cours présente des températures élevées, justifiant le cas échéant une fermeture caniculaire d'un volet, c'est-à-dire la durée prédéterminée pour le calcul de la moyenne des températures ambiantes respectivement minimales T_{amb min} et maximales T_{amb max} est comprise, dans le procédé de l'invention, entre 4 et 6 jours, et de préférence égale à 5 jours. Cela signifie qu'on teste le caractère durable de l'existence de températures ambiantes élevées par contrôle des températures ambiantes minimales et maximales chaque jour sur une durée de 5 jours, pour confirmer que ces températures sont bien dues à des conditions climatiques externes.

Dans la détermination des conditions définies comme étant caniculaires au sens de l'invention, l'intervalle de mesure de la température ambiante peut être égal à :
- 24h si la température ambiante T_{amb} est < 18° C,
- 3h si :
   o la température ambiante T_{amb} est ≥ 18° C, ou
   o si les conditions sont caniculaires, ou
   o si T_{amb} > T_{amb} de la précédente mesure + 3°C.

La variation de l'intervalle de mesure de la température ambiante T_{amb} en vue de la mise en œuvre du procédé de l'invention résulte très naturellement de la valeur de la température mesurée au temps t : si celle-ci ne présente a priori pas de caractère élevé, il n'est pas nécessaire d'imposer à l'unité au système de procéder à des vérifications complémentaires. En revanche, passé un certain seuil, ou si les conditions définies comme caniculaires par le procédé de l'invention sont satisfaites, ou encore si la variation des températures est élevée entre deux mesures consécutives, la mesure de la température est effectuée bien plus fréquemment à des fins de traitement caniculaire.

Selon une possibilité propre à la présente invention, après l'envoi au moteur d'une trame de fermeture caniculaire, l'unité de pilotage peut activer une temporisation inhibant pendant sa durée tout nouvel envoi d'une trame de fermeture caniculaire, ladite durée étant comprise entre 2 et 4 heures, de préférence égale à 3 heures. En pratique, il s'agit d'empêcher le procédé de continuer à fonctionner à vide lorsque toutes les vérifications et tests qu'il met en œuvre indiquent une canicule mais que le volet a déjà été fermé par une précédente trame de commande automatisée. De plus, cette caractéristique permet d'inhiber une redescente automatisée du volet, dans la logique dudit procédé, même si l'utilisateur a décidé de le rouvrir.

Selon l'invention, la détermination des conditions caniculaires et de la saison d'été en cours peut être effectuée par l'unité de pilotage du volet, les températures mesurées par la télécommande supplémentaire étant alors envoyées à l'unité de pilotage. La gestion est dans ce cas centralisée dans l'unité de pilotage, qui est en général alimentée par l'énergie électrique du réseau propre à l'habitation.

Alternativement, la détermination des conditions caniculaires et de la saison d'été en cours peut également être effectuée par et dans la télécommande supplémentaire, les résultats desdites déterminations étant alors envoyés à l'unité de pilotage. La télécommande supplémentaire comporte en effet le capteur de température, et réalise donc les mesures de température ambiantes à partir desquelles le procédé de l'invention est mis en œuvre. Les tests et comparaisons basés sur les températures mesurées peuvent assez facilement être réalisés au niveau de la télécommande, seuls les résultats finaux, à savoir les déterminations des conditions caniculaires et de la saison en cours, étant ensuite envoyés à l'unité de pilotage qui les traite en vue de la commande possible du déplacement du volet. Cette alternative est cependant plus coûteuse en énergie pour la télécommande, qui est alimentée par batterie qu'il faut alors plus fréquemment recharger ou changer.

D'autres buts et avantages de la présente invention apparaîtront au cours de la description qui va suivre, se rapportant à un mode de réalisation donné à titre d'exemple indicatif. La compréhension de cette description sera en particulier facilitée en référence aux figures jointes en annexe :
[Fig.1] montre un diagramme synoptique du fonctionnement global du procédé de pilotage automatisé d'un volet non solaire pour la fermeture caniculaire selon l'invention ;
[Fig.2] montre un diagramme synoptique expliquant la détermination des conditions définies comme étant caniculaires ; et
[Fig.3] montre un diagramme synoptique du fonctionnement de la détermination que la saison en cours présente bien des températures élevées pouvant potentiellement donner lieu à une canicule.

En référence à la figure 1, le procédé de pilotage de la fermeture caniculaire d'un volet non solaire repose sur l'existence d'une configuration matérielle basée sur un volet dont les déplacements sont réalisés au moyen d'un moteur électrique d'entraînement en général alimenté par le secteur. Une unité de pilotage gère ce système matériel, notamment en vue de coupler la commande, qu'elle soit manuelle via une télécommande individuelle propre au volet ou automatisée, avec les déplacements du volet. Lors d'un fonctionnement automatisé, visant en l'occurrence à une gestion caniculaire des mouvements du volet, l'unité de pilotage collecte de préférence des signaux émis par une télécommande supplémentaire équipée d'un capteur de température. L'unité de pilotage peut également travailler sur la base de capteurs de fins de courses du volet. Tous ces signaux sont traités en vue de mettre en œuvre des actions préprogrammées.

Selon la figure 1, pour satisfaire l'objectif principal de l'invention d'automatiser l'entraînement pour la fermeture d'un volet lors de la mise en œuvre d'un mode de fonctionnement caniculaire, la température ambiante est mesurée à une fréquence régulière dont on a mentionné qu'elle peut changer en fonction du niveau relevé de la température. La valeur de la température ambiante est mesurée par la télécommande supplémentaire. Ainsi, dans une hypothèse où les températures ambiantes relevées sont relativement basses, inférieures à 18° C, les conditions ne justifient pas d'effectuer des mesures trop fréquentes, ni de traitement caniculaire a priori, et l'intervalle de mesure est de 24h, ce qui est notamment justifié par le souci de garder à la télécommande supplémentaire une autonomie maximale.

Si la température ambiante - donc intérieure - mesurée est supérieure à 18° C, ou si elle augmente sensiblement (de 3 degrés entre deux mesures successives), une mesure est faite plus fréquemment, toutes les 3 heures. La probabilité d'avoir à enclencher un traitement caniculaire augmente en effet dans ces hypothèses, ainsi que si les conditions sont déjà déterminées comme étant caniculaires à l'aune des paramètres enregistrés dans le système, expliqués plus en détail ci-après.

L'unité électronique de pilotage peut en effet déterminer, à partir de la température ambiante mesurée, si l'on se trouve dans des conditions définies comme étant caniculaires, comme montré en figure 2. Cette détermination ne dépend pas uniquement de la valeur de la température ambiante mesurée au temps t mais, selon le niveau de ladite valeur, d'un coefficient correctif Δ lui-même variable en fonction de ce niveau et d'une valeur minimale observée de la température ambiante T_{amb min}. Cette valeur T_{amb min} est en fait la température la plus basse relevée sur une précédente période typiquement de 24h. Selon la valeur de température mesurée au temps t, il y a ensuite plusieurs possibilités de traitement.

Ainsi, si la température ambiante minimale sur les 24 heures précédant la mesure est comprise entre 22° C et 24°C, le système considère qu'on est en situation caniculaire si la température ambiante mesurée est supérieure à cette température minimale T_{amb min} + 2 (T_{amb} > Δ + T_{amb min}, avec Δ = 2). Par exemple, si la dernière température ambiante minimale T_{amb min} obtenue est de 23° C, des conditions caniculaires sont reconnues si la température ambiante T_{amb} mesurée est strictement supérieure à 25°C.

Si la température ambiante minimale T_{amb min} sur les 24 heures précédant la mesure est supérieure ou égale à 24°C, le système considère que la situation est caniculaire si la température ambiante T_{amb} mesurée est supérieure à cette température minimale + 1 (T_{amb} > Δ + T_{amb min}, avec Δ = 1). Par exemple, si la dernière température ambiante minimale T_{amb min} obtenue est de 25° C, des conditions caniculaires sont reconnues si la température ambiante T_{amb} mesurée est strictement supérieure à 26°C.

Enfin, si la température ambiante minimale T_{amb min} sur les 24 heures précédant la mesure est supérieure ou égale à 26°C, le système considère que la situation est caniculaire si la température ambiante T_{amb} mesurée est supérieure à cette température seuil de 26° C, sans coefficient correcteur.

La reconnaissance de ces conditions définies comme caniculaires n'est cependant pas suffisante, au sens du procédé de l'invention, les températures ambiantes à l'intérieur des bâtiments pouvant résulter d'autres facteurs que des canicules météorologiques. Ainsi, comme déjà évoqué, on pourrait se retrouver dans les mêmes conditions de température ambiante T_{amb} si par exemple un poêle était en fonctionnement intensif en plein hiver, ou plus généralement selon le réglage du chauffage intérieur au local. Dans ces cas, une fermeture caniculaire du volet n'a évidemment aucun sens.

C'est la raison pour laquelle, dans le procédé de l'invention, un second étage de tests est prévu, qui contrôle - toujours au moyen des températures ambiantes - que la saison en cours est bien susceptible de présenter des températures élevées, justifiant un traitement automatisé caniculaire de la fermeture des volets. C'est ce qui est montré en figure 3.

Ce contrôle est basé sur une moyenne de températures mesurées sur plusieurs jours, par exemple les cinq (5) jours précédant le contrôle, la moyenne portant de plus sur les valeurs de température ambiantes minimales et maximales T_{amb min} et T_{amb max} mesurées sur ces quelques jours. Il y a donc deux moyennes qui sont établies, une moyenne des températures ambiantes minimales et une moyenne des températures ambiantes maximales. Ces températures ambiantes respectivement minimale T_{amb min} et maximale T_{amb max} résultent en pratique elles-mêmes de mesures successives, de préférence effectuées à intervalles réguliers, de la température ambiante T_{amb} pendant une période de 24h. La valeur retenue pour la température ambiante minimale T_{amb min} est alors la température la plus basse relevée sur 24h et, symétriquement, la valeur retenue pour la température ambiante maximale T_{amb max} est la température la plus haute mesurée sur cette même période de 24h.

Des valeurs seuil de température minimale et maximale T_{s min} et T_{s max} sont mémorisées par le système, en l'espèce dans l'unité de pilotage ou éventuellement dans la télécommande supplémentaire. Typiquement, on peut choisir T_{s min} de l'ordre de 20°C et T_{s max} de l'ordre de 25°C. Les deux moyennes calculées sur les valeurs de température ambiantes minimales et maximales T_{amb min} et T_{amb max} sont alors comparées auxdites valeurs seuil T_{s min} = 0° C et T_{s max} = 25° C. Si la moyenne des températures ambiantes minimales T_{amb min} est supérieure à 20° C et que la moyenne des températures ambiantes maximales T_{amb max} est supérieure à 25° C, le système considère que la saison en cours présente des températures élevées, et par conséquent que les mesures de températures ambiantes élevées ne résultent pas d'un chauffage des locaux.

Pour en revenir à la figure 1, la double détermination par le système de l'existence de conditions caniculaires d'une part, au cours d'une saison qui est susceptible d'en présenter d'autre part, permet de déclencher la fermeture dite caniculaire du volet.

Dans ce cas, selon le procédé de l'invention, la fermeture est bien automatisée, c'est-à-dire commandée et réalisée par le système. L'invention prévoit cependant une forme d'inhibition du caractère automatique du procédé, pour éviter la mise en œuvre répétitive de la fermeture si les conditions ne changent pas, c'est-à-dire que le système considère qu'il y a canicule et qu'il doit envoyer une trame de fermeture du volet, mais que pour diverses raisons l'occupant du bâtiment a décidé de relever, au moins partiellement, ledit volet. Après une fermeture automatisée, une temporisation est alors automatiquement déclenchée par l'unité de pilotage, typiquement pendant quelques heures, par exemple 3 heures.

Les exemples de configuration qui font l'objet des figures ne doivent pas être considérés comme exhaustifs de l'invention, qui englobe par exemple des variantes dans les durées ou périodes mentionnées.

## Revendications

1. Procédé de pilotage automatisé de la fermeture caniculaire d'un volet non solaire entraîné par un moteur électrique, le moteur étant connecté à une unité de pilotage munie de moyens de télécommunication, et commandable au moyen d'une télécommande individuelle apte à être programmée par l'utilisateur entre un mode de fonctionnement automatisé et un mode de fonctionnement non automatisé du volet, une télécommande supplémentaire étant associée au volet, ladite télécommande supplémentaire comportant des moyens de mesure de la température ambiante, où le procédé comporte :
- la mesure, à intervalle régulier, de la température ambiante T_{amb} par la télécommande supplémentaire ;
- la détermination de conditions définies comme étant caniculaires, si la température ambiante T_{amb} mesurée répond aux caractéristiques suivantes :
o la température ambiante T_{amb} > Δ + T_{amb min}, avec Δ = 1 si la température ambiante minimale T_{amb min} ≥ 24° C ou Δ = 2 si la température ambiante minimale 22° C ≤ T_{amb min} < 24° C ; ou
o la température ambiante T_{amb} > 26° C ;
- la détermination que la saison en cours présente des températures élevées, si la température ambiante mesurée satisfait aux caractéristiques suivantes :
o la moyenne calculée sur une durée prédéterminée des températures ambiantes respectivement minimales T_{amb min} et maximales T_{amb max} est supérieure à une valeur seuil respectivement T_{s min} et T_{s max} ;
- si les conditions sont déterminées comme étant caniculaires et si la saison en cours est déterminée comme présentant des températures élevées, l'envoi au moteur par l'unité de pilotage d'une trame de fermeture caniculaire.

2. Procédé de pilotage automatisé de la fermeture caniculaire d'un volet non solaire selon la revendication précédente, **caractérisé en ce que** les valeurs T_{amb min} et T_{amb max} présentent une tolérance de 1° C.

3. Procédé de pilotage automatisé de la fermeture caniculaire d'un volet non solaire selon l'une des revendications précédentes, **caractérisé en ce que** la valeur seuil T_{s min} est comprise entre 19° C et 21° C, et de préférence égale à 20° C, et la valeur seuil T_{s max} est comprise entre 24° C et 26°C, et de préférence égale à 25°C.

4. Procédé de pilotage automatisé de la fermeture caniculaire d'un volet non solaire selon l'une des revendications précédentes, **caractérisé en ce que** les températures ambiantes respectivement minimale T_{amb min} et maximale T_{amb max} sont déterminée par des mesures successives de la température ambiante T_{amb} pendant une période de 24h, la valeur retenue pour la température ambiante minimale T_{amb min} étant la température la plus basse relevée sur cette période et la valeur retenue pour la température ambiante maximale T_{amb max} étant la température la plus haute sur cette période.

5. Procédé de pilotage automatisé de la fermeture caniculaire d'un volet non solaire selon l'une des revendications précédentes, **caractérisé en ce que** la durée prédéterminée pour le calcul de la moyenne des températures ambiantes respectivement minimales T_{amb min} et maximales T_{amb max} est comprise entre 4 et 6 jours, et de préférence égale à 5 jours.

6. Procédé de pilotage automatisé de la fermeture caniculaire d'un volet non solaire selon l'une des revendications précédentes, **caractérisé en ce que** l'intervalle de mesure de la température ambiante est égal à :
- 24h si la température ambiante T_{amb} est < 18° C,
- 3h si :
o la température ambiante T_{amb} est ≥ 18° C, ou
o si les conditions sont caniculaires, ou
o si T_{amb} > T_{amb} de la précédente mesure + 3°C.

7. Procédé de pilotage automatisé de la fermeture caniculaire d'un volet non solaire selon l'une des revendications précédentes, **caractérisé en ce que**, après l'envoi au moteur d'une trame de fermeture caniculaire, l'unité de pilotage active une temporisation inhibant pendant sa durée tout nouvel envoi d'une trame de fermeture caniculaire, ladite durée étant comprise entre 2 et 4 heures, de préférence égale à 3 heures.

8. Procédé de pilotage automatisé de la fermeture caniculaire d'un volet non solaire selon l'une des revendications précédentes, **caractérisé en ce que** la détermination des conditions caniculaires et de la saison d'été en cours est effectuée par l'unité de pilotage du volet, les températures mesurées par la télécommande supplémentaire étant envoyées à l'unité de pilotage.

9. Procédé de pilotage automatisé de la fermeture caniculaire d'un volet non solaire selon l'une des revendications 1 à 6, **caractérisé en ce que** la détermination des conditions caniculaires et de la saison d'été en cours est effectuée par la télécommande supplémentaire, les résultats desdites déterminations étant envoyés à l'unité de pilotage.

## Patentansprüche

1. Verfahren zur automatisierten Steuerung des Hitzeverschlusses eines nichtsolarbetriebenen Fensterladens, der von einem Elektromotor angetrieben wird, wobei der Motor mit einer Steuereinheit verbunden ist, die mit Telekommunikationseinrichtungen ausgestattet ist und mittels einer individuellen Fernbedienung bedienbar ist, die von einem Nutzer zwischen einem automatisierten Betriebsmodus und einem nichtaustomatisierten Betriebsmodus des Fensterladens programmierbar ist, wobei eine zusätzliche Fernbedienung dem Fensterladen zugeordnet ist, wobei die zusätzliche Fernbedienung Einrichtungen zum Messen der Umgebungstemperatur aufweist, wobei das Verfahren aufweist:
- die Messung der Umgebungstemperatur T_{amb} mittels der zusätzlichen Fernbedienung in regelmäßigen Intervallen;
- die Bestimmung von als große Hitze definierten Bedingungen, falls die gemessene Umgebungstemperatur T_{amb} den folgenden Merkmalen entspricht:
° die Umgebungstemperatur T_{amb} > Δ + T_{ambmin}, mit Δ = 1, falls die minimale Umgebungstemperatur T_{ambmin}≥ 24°C, oder Δ = 2, falls die minimale Umgebungstemperatur 22°C ≤ T_{ambmin} < 24°C; oder
° die Umgebungstemperatur T_{amb} > 26°C,
- die Bestimmung, dass die aktuelle Jahreszeit erhöhte Temperaturen aufweist, falls die gemessene Umgebungstemperatur den folgenden Merkmalen genügt:
° der über einen vorgegebenen Zeitraum berechnete Mittelwert der minimalen und maximalen Umgebungstemperaturen T_{ambmin} bzw. T_{ambmax} ist größer als ein Schwellenwert Tₛₘᵢₙ und Tₛₘₐₓ;
- falls die Bedingungen als große Hitze bestimmt worden sind und falls die aktuelle Jahreszeit als erhöhte Temperaturen aufweisend bestimmt worden ist, das Senden einer Hitzeverschlussanweisung zu dem Motor mittels der Steuereinheit.

2. Verfahren zur automatisierten Steuerung des Hitzeverschlusses eines nichtsolarbetriebenen Fensterladens nach dem vorstehenden Anspruch, **dadurch gekennzeichnet, dass** die Werte T_{ambmin} und T_{ambmax} eine Toleranz von 1°C haben.

3. Verfahren zur automatisierten Steuerung des Hitzeverschlusses eines nichtsolarbetriebenen Fensterladens nach einem der vorstehenden Ansprüche, **dadurch gekennzeichnet, dass** der Schwellenwert Tₛₘᵢₙ zwischen 19°C und 21°C und bevorzugt gleich 20°C ist, und der Schwellenwert Tₛₘₐₓ zwischen 24°C und 26°C und bevorzugt gleich 25°C ist.

4. Verfahren zur automatisierten Steuerung des Hitzeverschlusses eines nichtsolarbetriebenen Fensterladens nach einem der vorstehenden Ansprüche, **dadurch gekennzeichnet, dass** die minimalen und maximalen Umgebungstemperaturen T_{ambmin} bzw. T_{ambmax} durch aufeinanderfolgende Messungen der Umgebungstemperatur T_{amb} während eines Zeitraums von 24h bestimmt werden, wobei der für die minimale Umgebungstemperatur T_{ambmin} behaltene Wert die über diesen Zeitraum erfasste tiefste Temperatur ist und der für die maximale Umgebungstemperatur T_{ambmax} behaltene Wert die über diesen Zeitraum höchste Temperatur ist.

5. Verfahren zur automatisierten Steuerung des Hitzeverschlusses eines nichtsolarbetriebenen Fensterladens nach einem der vorstehenden Ansprüche, **dadurch gekennzeichnet, dass** der vorgegebene Zeitraum für die Berechnung des Mittelwerts der minimalen und maximalen Umgebungstemperatur T_{ambmin} bzw. T_{ambmax} zwischen 4 und 6 Tage und bevorzugt 5 Tage ist.

6. Verfahren zur automatisierten Steuerung des Hitzeverschlusses eines nichtsolarbetriebenen Fensterladens nach einem der vorstehenden Ansprüche, **dadurch gekennzeichnet, dass** das Intervall zur Messung der Umgebungstemperatur gleich:
- 24h ist, falls die Umgebungstemperatur T_{amb} < 18°C ist,
- 3h ist, falls
° die Umgebungstemperatur T_{amb} ≥ 18°C ist, oder
° falls die Bedingungen große Hitze sind, oder
° falls T_{amb} > T_{amb} der vorherigen Messung plus 3°C ist.

7. Verfahren zur automatisierten Steuerung des Hitzeverschlusses eines nichtsolarbetriebenen Fensterladens nach einem der vorstehenden Ansprüche, **dadurch gekennzeichnet, dass** nach dem Senden einer Hitzeverschlussanweisung zu dem Motor die Steuereinheit eine Wartezeit aktiviert, die während ihrer Dauer jedes neue Senden einer Hitzeverschlussanweisung verhindert, wobei die Dauer zwischen 2 und 4 Stunden, bevorzugt gleich 3 Stunden beträgt.

8. Verfahren zur automatisierten Steuerung des Hitzeverschlusses eines nichtsolarbetriebenen Fensterladens nach einem der vorstehenden Ansprüche, **dadurch gekennzeichnet, dass** die Bestimmung der Bedingungen als große Hitze und die Bestimmung von Sommer als die aktuelle Jahreszeit mittels der Steuereinheit des Fensterladens durchgeführt werden, wobei die mittels der zusätzlichen Fernbedienung gemessenen Temperaturen zu der Steuereinheit gesendet werden.

9. Verfahren zur automatisierten Steuerung des Hitzeverschlusses eines nichtsolarbetriebenen Fensterladens nach einem der Ansprüche 1 bis 6, **dadurch gekennzeichnet, dass** die Bestimmung der Bedingungen als große Hitze und die Bestimmung von Sommer als die aktuelle Jahreszeit mittels der zusätzlichen Fernbedienung durchgeführt werden, wobei die Ergebnisse dieser Bestimmungen zu der Steuereinheit gesendet werden.

## Claims

1. A method for automated control of closure in intense heat of a non-solar shutter driven by an electric motor, the motor being connected to a control unit provided with telecommunication means, and controllable by means of an individual remote control capable of being programmed by the user between an automated operating mode and a non-automated operating mode of the shutter, an additional remote control being associated with the shutter, said additional remote control including means for measuring the ambient temperature, wherein the method includes:
- measuring, at regular intervals, the ambient temperature T_{amb} by the additional remote control;
- determining conditions defined as intense heat, if the measured ambient temperature T_{amb} fulfils the following characteristics:
o the ambient temperature T_{amb} > Δ + T_{amb min}, where Δ = 1 if the minimum ambient temperature T_{amb min} ≥ 24° C or Δ = 2 if the minimum ambient temperature 22° C ≤ T_{amb min} < 24° C; or
o the ambient temperature T_{amb} > 26° C;
- determining that the current season has high temperatures, if the measured ambient temperature fulfils the following characteristics:
o the mean calculated over a predetermined duration of the
respective minimum T_{amb min} and maximum T_{amb max}
ambient temperatures is greater than a threshold
value T_{s min} and T_{s max} respectively;
- if the conditions are determined as intense heat and if the current season is determined as having high temperatures, sending a frame for closure in intense heat to the motor by the control unit.

2. The method for automated control of closure in intense heat of a non-solar shutter according to the preceding claim, **characterised in that** the values T_{amb min} and T_{amb max} have a tolerance of 1° C.

3. The method for automated control of closure in intense heat of a non-solar shutter according to one of the preceding claims, **characterised in that** the threshold value T_{s min} is between 19° C and 21° C, and preferably equal to 20° C, and the threshold value T_{s max} is between 24° C and 26° C, and preferably equal to 25° C.

4. The method for automated control of closure in intense heat of a non-solar shutter according to one of the preceding claims, **characterised in that** the respective minimum T_{amb min} and maximum T_{amb max} ambient temperatures are determined by successive measurements of the ambient temperature T_{amb} over a period of 24h, the value retained for the minimum ambient temperature T_{amb min} being the lowest temperature recorded over this period and the value retained for the maximum ambient temperature T_{amb max} being the highest temperature over this period.

5. The method for automated control of closure in intense heat of a non-solar shutter according to one of the preceding claims, **characterised in that** the predetermined duration for calculating the mean of the respective minimum T_{amb min} and maximum T_{amb max} ambient temperatures is between 4 and 6 days, and preferably equal to 5 days.

6. The method for automated closure in intense heat of a non-solar shutter according to one of the preceding claims, **characterised in that** the ambient temperature measurement interval is equal to:
- 24h if the ambient temperature T_{amb} is < 18° C,
- 3h if:
o the ambient temperature T_{amb} is ≥ 18° C, or
o if the conditions are of intense heat, or
∘ if T_{amb} > T_{amb} of the previous measurement + 3°C.

7. The method for automated control of closure in intense heat of a non-solar shutter according to one of the preceding claims, **characterised in that**, after sending a frame for closure in intense heat to the motor, the control unit activates a time delay inhibiting any new sending of a frame for closure in intense heat for its duration, said duration being between 2 and 4 hours, preferably equal to 3 hours.

8. The method for automated control of closure in intense heat of a non-solar shutter according to one of the preceding claims, **characterised in that** determining intense heat conditions and the current summer season is carried out by the control unit of the shutter, the temperatures measured by the additional remote control being sent to the control unit.

9. The method for automated control of closure in intense heat of a non-solar shutter according to one of claims 1 to 6, **characterised in that** determining intense heat conditions and the current summer season is carried out by the additional remote control, the results of said determinations being sent to the control unit.
